# EUROPÄISCHE PATENTANMELDUNG

(11) **EP 4 684 711 A1**
(43) Veröffentlichungstag der Anmeldung: **28.01.2026**
(21) Anmeldenummer: 25188300.5
(22) Anmeldetag: 09.07.2025
(51) Int. Cl.: A47K 11/02, E04H 1/12, B65F 1/00

(54) **TOILETTENKABINE**

(30) Priorität: 25.07.2024 DE 102024121215
(71) Anmelder: Mannert Verwaltung - Beratung GmbH, 86368 Gersthofen (DE)
(72) Erfinder: Janssen, Rainer, 86156 Augsburg (DE); Mannert, Paul, 86456 Gablingen (DE)
(74) Vertreter: Charrier Rapp & Liebau

(57) **Zusammenfassung**

Die Erfindung betrifft eine Toilettenkabine mit einem Boden (1), einer Rückwand (2) und zwei über die Rückwand (2) miteinander verbundenen Seitenwänden (3, 4), sowie einem darin angeordneten, herausnehmbaren Tank (5) mit einer Öffnung (6) zur Aufnahme von Fäkalien. Bekannte derartige Toilettenkabinen sind im Aufbau komplex und müssen zum Transport kosten- und zeitaufwändig montiert bzw. zerlegt werden.

Die Aufgabe, eine Toilettenkabine so auszubilden, dass sie billig in der Herstellung und Benutzung und Wartung sowie leicht und raumsparend transportierbar ist, wird dadurch gelöst, dass sich der Abstand der beiden Seitenwände (3, 4) vom Boden aus bis zum oberen Rand (7) der Toilettenkabine kontinuierlich vergrößert.

## Beschreibung

Die Erfindung betrifft eine Toilettenkabine nach dem Oberbegriff des Anspruchs 1.

Für den mobilen Einsatz vornehmlich in Außenbereichen, insbesondere in Krisengebieten, in Katastrophenfällen, in der militärischen Anwendung, z.B. bei Manövern, Truppenbewegungen und bei Kriegseinsätzen, sowie bei humanitären Einsätzen wie in Flüchtlingslagern, als auch bei weiteren Großveranstaltungen besteht ein erheblicher Bedarf an mobilen, transportablen Toiletten. Hierbei handelt es sich in der Regel um transportable Häuschen bzw. Kabinen, die verschließbar und in ihrem inneren mit einem Toilettensitz ausgestattet sind, sowie einen Auffangbehälter für Fäkalien aufweisen. Diese Kabinen werden in der Regel vormontiert, deren Komponenten fachmännisch zusammengeschraubt und mit Hilfe von Lieferfahrzeugen und Kränen an den Ort der Aufstellung bzw. Nutzung gebracht, sowie nach Beendigung des Einsatzes wieder abgeholt. Durch den Einsatz mobiler Toiletten wird vermieden, dass Anwender bzw. Nutzer Ihre Notdurft offen in der freien Natur oder an nicht dafür vorgesehenen Orten verrichten. Somit wird ein wesentlicher Beitrag zur Eindämmung von Infektionskrankheiten gewährleistet.

Besonders bedeutsam ist der Einsatz mobiler Toiletten auch in Katastrophen- und Kriegsgebieten und in humanitären Notversorgungsgebieten, in denen die normale Wasser- und Sanitärversorgung nicht oder stark mangelhaft existiert oder ausgefallen ist. Gerade in derartigen Szenarien, bei Umweltbedingungen mangelnder Hygiene und bei extremen Wetterlagen besteht die erhebliche Gefahr von Epidemien, wenn keine ordnungsgemäße, systematische Erfassung und Beseitigung von Fäkalien stattfindet.

Auf dem Markt befinden sich eine Vielzahl verschiedener Toilettenkabinen, z.B. beschrieben in den Druckschriften US 2021/0324645 A1 und US 9,765,542 B1, welche zur Erleichterung der Transportierbarkeit auch zerlegbar und stapelbar ausgebildet sein können. Die bekannten Toilettenkabinen sind jedoch in ihrem Auf- und Abbau in der Regel als Schraublösung sehr komplex und müssen zum Transport kosten- und zeitaufwändig montiert bzw. zerlegt werden. Sie benötigen in montiertem Zustand sehr viel Raum für den Transport an Ort und Stelle ihrer Anwendung.

Es besteht daher die Aufgabe, eine Toilettenkabine so auszubilden, dass sie billig in der Herstellung und Benutzung und Wartung sowie leicht und raumsparend transportierbar ist.

Gelöst wird diese Aufgabe mit den kennzeichnenden Merkmalen des Anspruchs 1. Vorteilhafte Ausgestaltungen sind den Unteransprüchen entnehmbar.

Die Erfindung betrifft eine Toilettenkabine mit einem Boden, einer Rückwand und zwei über die Rückwand miteinander verbundenen Seitenwänden, sowie einem darin angeordneten, herausnehmbaren Tank zur Aufnahme von Fäkalien, wobei sich der Abstand der beiden Seitenwände vom Boden aus bis zum oberen Rand der Toilettenkabine kontinuierlich vergrößert. Hierdurch lassen sich die erfindungsgemäßen Toilettenkabinen als Ganzes stapeln.

Vorzugsweise besteht die Toilettenkabine im Wesentlichen aus Polyethylen hoher Dichte (HDPE). Hierdurch ergibt sich eine Widerstands- und Schlagfestigkeit sowie eine hohe Temperaturunempfindlichkeit und leichte Transportierbarkeit aufgrund geringen Gewichts.

Vorzugsweise ist der herausnehmbare Tank mit einer Sitzfläche und/oder einer Öffnung zur Eingabe von Fäkalien versehen. Hierdurch lässt sich der Tank entweder im Sitzen oder Stehen als Toilette benutzen.

Vorzugsweise weist der herausnehmbare Tank an seinem im Bereich der Rückwand angeordneten unteren Ende eine mit einem Verschluss verschließbare Öffnung zum Ablassen von Reinigungswasser nach möglicher Innensäuberung des Tanks auf. Dadurch lässt sich der Tank von außen leicht entleeren.

Vorzugsweise weist die Toilettenkabine eine der Rückwand gegenüberliegende Vorderwand auf, welche in ihrem oberen Bereich eine Ausnehmung aufweist. Hierdurch kann der Benutzer seine Beine in sitzender Stellung aus der Toilettenkabine nach außen strecken.

Vorteilhafterweise weist die Toilettenkabine einen im Bereich ihres oberen Randes schwenkbar daran angelenkten Deckel auf. Dadurch lässt sich ein Regenschutz, Sichtschutz und Diebstahlschutz des herausnehmbaren Tanks erzielen.

Vorzugsweise ist der Deckel mit einem Schwerkraftverschluss versehen, wodurch die Öffnung des Deckels erst ab einem bestimmten Schwenkwinkel ermöglicht wird. Hierdurch lässt sich vermeiden, dass der Deckel bei Stehen der Toilettenkabine geöffnet wird.

Vorzugsweise weist die Öffnung des herausnehmbaren Tanks eine Befestigungsvorrichtung für einen in dem Tank befindlichen Sack zur Aufnahme der Fäkalien auf. Hierdurch lassen sich die Fäkalien schnell und einfach aus dem Tank entnehmen.

Im unteren Bereich der Seitenwände der Toilettenkabine befindet sich vorzugsweise jeweils eine Rolle beziehungsweise ein Rad. Hierdurch lässt sich die Toilettenkabine verfahren.

Vorzugsweise befindet sich im Bereich der unteren Rückseite ein um eine vertikale Achse schwenkbare und um eine horizontale Achse drehbare Rolle bzw. ein Rad mit einer optimalen Feststellbremse, was die Beweglichkeit der Toilettenkabine beim Fahren erleichtert.

Vorzugsweise weist die Toilettenkabine mindestens eine parallel zur einer Seitenwand angeordnete, um eine horizontale Achse schwenkbare Sichtblende auf. Damit lässt sich ein Sichtschutz erzielen.

Bevorzugt ist die Öffnung des herausnehmbaren Tanks mit einem verschließbaren Deckel versehen. Hierdurch lässt sich eine Geruchsminderung erzielen.

Vorzugsweise ist die Toilettenkabine mit weiteren, gleichartigen Toilettenkabinen ineinander stapelbar, wobei gegebenenfalls daran angelenkte Deckel im geöffneten Zustand gestapelt übereinander angeordnet sind. Hierdurch ergibt sich eine leichte Transportierbarkeit bei geringem Raumbedarf.

Vorzugsweise handelt es sich bei der Toilettenkabine um einen umgebauten Müllsammelbehälter nach DIN EN 840-1. Hierdurch lässt sich auf einen bekannten Grundbehälter zurückgreifen.

Ein Ausführungsbeispiel der Erfindung wird im Folgenden unter Bezugnahme auf die begleitenden Zeichnungen näher erläutert. Diese zeigen:
- **Fig. 1**: Eine perspektivische Darstellung einer betriebsbereiten, erfindungsgemäßen Toilettenkabine; Die erfindungsgemäße Toilettenkabine ist mit Seitenwänden 3 und 4 ausgestattet, deren Abstand sich, vom Boden 1 der Toilettenkabine aus betrachtet, bis zum oberen Rand 7 der Toilettenkabine kontinuierlich vergrößert. Hierdurch ist eine Stapelbarkeit mehrerer, gleichartiger Toilettenkabinen gegeben, wie sie weiter unten im Einzelnen dargestellt wird.
- **Fig. 2**: Eine Darstellung gemäß Fig. 1 mit einer die Toilettenkabine benutzenden Person und heruntergeklappten Sichtblenden;
- **Fig. 3**: Die in den Figuren 1 und 2 gezeigte Toilettenkabine in Explosionsdarstellung und mit geöffnetem Deckel;
- **Fig. 4**: Den in der Toilettenkabine enthaltenen Tank mit diesen ergänzenden Bauteilen in Explosionsdarstellung;
- **Fig. 5**: Der Tank aus Fig. 4 in geschnittener Explosionsdarstellung;
- **Fig. 6**: Die Toilettenkabine aus Fig. 1 in geschnittener Darstellung;
- **Fig. 7**: Eine Mehrzahl gestapelter, zerlegter Toilettenkabinen zum Abtransport in einem Container, z.B. einem 40-Fuß-ISO-Seecontainer;
- **Fig. 8**: Mehrere betriebsbereite Toilettenkabinen gemäß Fig. 1 mit einem sie verbindenden Sicherungsbalken als Diebstahlschutz.

In Figur 1 ist eine ein Ausführungsbeispiel einer erfindungsgemäßen Toilettenkabine dargestellt. Diese weist einen Boden 1, ein sich vom Boden nach oben erstreckende Rückwand 2 und zwei über die Rückwand 2 miteinander verbundene Seitenwände 3, 4 auf. Innerhalb der Toilettenkabine und zwischen den Seitenwänden 3 und 4 befindet sich unmittelbar oberhalb des Bodens 1 ein herausnehmbarer Tank, der in den folgenden Figuren beschrieben ist und von dem in Figur 1 nur der Toilettendeckel 17 zu sehen ist. Die Toilettenkabine weist auch eine Vorderwand 9 auf, welche der Rückwand 2 gegenüberliegt, jedoch nur im unteren, nahe dem Boden 1 gelegenen Bereich der Toilettenkabine 1, die beiden Seitenwände 3 und 4 miteinander verbindet. In ihrem oberen Bereich weist die Vorderwand 9 eine Ausnehmung 10 auf, welche sich im Wesentlichen zwischen den beiden Seitenwänden 3 und 4 erstreckt, diese jedoch nicht ganz erreicht. Die Ausnehmung 10 ist an ihrer Unterseite in etwa bündig mit dem Toilettendeckel 17 des darin angeordneten, später beschriebenen Tanks.

Die beschriebene Toilettenkabine weist im Bereich ihrer Rückseite 2 zwei Räder 14 auf, deren Achsen kollinear verlaufen, wobei sich ein Rad 14 an der linken Seite, im Bereich der linken Seitenwand 3 und das andere (nicht dargestellte) Rad 14 im Bereich der rechten Seitenwand 4 befindet. Über diese Räder 14 kann die gesamte Toilettenkabine nachkippen und um eine horizontale Achse gezogen werden wie ein fahrbarer Müllsammelbehälter. Im Bereich ihrer Vorderwand 9, und zwar innerhalb einer vom Boden 1 ausgehenden Ausnehmung der Vorderwand 9, befindet sich eine drehbare Rolle 15, welche nicht nur um sich selbst, sondern auch im Bereich ihrer Lagerung um eine vertikale Achse drehbar ist, sodass die Toilettenkabine über diese Rolle gefahren und gelenkt werden kann. Außerhalb der beiden Seitenwände 3 und 4 befinden sich zwei schwenkbare Sichtblenden 16, welche um die gemeinsame Achse der Räder 14 schwenkbar und so ausgebildet sind, dass sie in dem mit der Figur 1 dargestellten Transportzustand der Toilettenkabine hochgeschwenkt sind und in dem in Figur 2 dargestellten Betriebszustand heruntergeschwenkt werden können, wodurch dann die oberen bzw. vorderen Seiten der Sichtblenden 16 über die Vorderwand 9 der Toilettenkabine hinausragen und so einen seitlichen Sichtschutz bieten, die es in Bezug auf die in Figur 2 dargestellte Person, welche sich der Toilettenkabine bedient, dargestellt ist.

In den Figuren 1 und 2 ist schließlich ein Deckel dargestellt, der sich im Bereich des oberen Randes 7 der Toilettenkabine befindet und der um eine Achse 19 schwenkbar an der Rückwand 2 der Toilettenkabine angelenkt ist.

Figur 3 zeigt die in den Figuren 1 und 2 dargestellte Toilettenkabine bei geöffnetem Deckel 7 und in Explosionsdarstellung. Hierbei sind die Sichtblenden 16 zu der Toilettenkabine beabstandet dargestellt und der Deckel 11 ist geöffnet. Gezeigt ist auch ein Tank 5 mit einem Toilettendeckel 17 an seiner Oberseite, dessen Unterseite so ausgestaltet ist, dass er von oben (bei geöffnetem Deckel 11) in den Korpus der Toilettenkabine eingesetzt werden kann, und zwar so lange, bis der Toilettendeckel 17 in etwa plan mit der Oberseite der Vorderwand 9 ist, so wie es in Figur 1 dargestellt ist.

Eine detailliertere Darstellung des Aufbaus des Tanks 5 zeigt Figur 4. Der Tank 5 hat eine Öffnung 6, durch welche ein Sack 13 zur Aufnahme der Fäkalien geführt ist, der mit einer Befestigungsvorrichtung 12 im Bereich der Öffnung 6 befestigbar ist. Darüber befindet sich die in die Oberseite des Tanks 5 einsteckbare Platte 18, in der Sitzfläche 8 in Gestalt einer Klobrille integriert ist, ausgestattet mit einem schwenkbaren Toilettendeckel 17. Die gesamte Anordnung ist in Figur 4 in Explosionsdarstellung gezeigt. Ferner zeigt Figur 5 die gleiche Anordnung des Tanks 5 mit Öffnung 6, befestigt ist Vorrichtung 12 und Deckel 17 einschließlich der darunterliegenden Sitzfläche 8, jedoch hier ohne den Sack 13. In einer alternativen Ausgestaltung, wie sie prinzipiell in Figur 5 dargestellt ist, lässt sich der Tank auch ohne Sack 13 verwenden, wenn nämlich eine im Bereich der Rückwand angeordnete mit einem Verschluss für schließbare Öffnung zur Entnahme der Fäkalien vorgesehen ist, sodass der Tank 5 über diese Öffnung nach hinten bzw. unten und durch die Rückwand 2 entleert werden kann. Dies ist nicht im Einzelnen zeichnerisch dargestellt.

Figur 6 zeigt schließlich eine halb geschnittene Darstellung der Toilettenkabine gemäß Figur 1. Hier ist besonders deutlich dargestellt, wie der Tank 5 mit der Sitzfläche 8 und der Öffnung 6 in den unteren Bereich, also unmittelbar über dem Boden 1 zwischen der Rückwand 2 und der Vorderwand 9 der Toilettenkabine eingefügt ist.

Figur 7 zeigt schließlich mehrere, ineinander gestapelte, erfindungsgemäße Toilettenkabinen, jeweils gleicher Bauart in zerlegtem Zustand. Hierbei sind die Deckel 11 heruntergenommen und danebengelegt, ebenso die Tanks 5, die Sitzflächen 8 und die Toilettendeckel 17. Die Sichtblenden 16 sind abgenommen und ebenfalls gestapelt danebengelegt. Es ist erkennbar, dass die Toilettenkabinen sich aufgrund des sich erweiternden Abstands der Seitenwände 3 und 4 von unten nach oben ineinander stapeln lassen. In gleicher Weise sind die Tanks 5 ausgebildet. Auch diese weisen einen sich von unten nach oben vergrößernden Abstand der beiden (nicht mit Bezugszeichen versehenen) Seitenwände auf und lassen sich somit ebenfalls ineinander stapeln. Die Toilettendeckel 17, die Deckel 11, die Sitzflächen 8 und die Sichtblenden 16 sind flache Teile, die sich übereinanderlegen und quasi ebenfalls stapeln lassen. Auf diese Weise ist es möglich, sehr viele Toilettenkabinen desselben Formtyps, z.B. in einem ISO-Seecontainer (20 Zoll oder 40 Zoll), wie er in Figur 7 dargestellt ist, in Krisengebiete zu transportieren und schnell und einfach zu errichten. Die Toilettenkabinen sind auch für Ungeübte, d.h. für jedermann auch an schwer zugänglichen Orten schnell und einfach auf- und abbaubar.

Schließlich zeigt Figur 8 eine Weiterbildung der Erfindung, welche dazu dient, Toilettenkabinen gleicher Bauart sicher miteinander zu verbinden und somit vor Diebstahl und kritischen Witterungseinflüssen, z.B. Starkwind zu schützen. Hierzu werden gleichartige, erfindungsgemäße Toilettenkabinen mit Ihren Rückwänden 2 aneinandergestellt, wobei beide sich ergebenden Paare von Toilettenkabinen dann nebeneinander aufgereiht werden, sodass die Achsen 19 der Deckel 11 in etwa miteinander fluchten. Entlang dieser Achsen 19 oder parallel dazu kann dann ein Sicherungsbalken 21 gelegt und mit den Toilettenkabinen in geeigneter Weise verbunden werden, sodass sich eine Diebstahlsicherung ergibt und eine stabile Verbindung einer Vielzahl benachbarter Toilettenkabinen ermöglicht wird.

## Patentansprüche

1. Toilettenkabine mit einem Boden (1), einer Rückwand (2) und zwei über die Rückwand (2) miteinander verbundenen Seitenwänden (3, 4), sowie einem darin angeordneten, herausnehmbaren Tank (5) mit einer Öffnung (6) zur Aufnahme von Fäkalien, **dadurch gekennzeichnet, dass** sich der Abstand der beiden Seitenwände (3, 4) vom Boden aus bis zum oberen Rand (7) der Toilettenkabine kontinuierlich vergrößert.

2. Toilettenkabine nach Anspruch 1, **dadurch gekennzeichnet, dass** sie zumindest im Wesentlichen aus Polyethylen hoher Dichte (HDPE) besteht.

3. Toilettenkabine nach einem der voranstehenden Ansprüche, **dadurch gekennzeichnet, dass** der herausnehmbare Tank (5) eine Verschlussplatte mit Öffnung für die Sitzfläche (8) und eine Sitzfläche (8) mit der Öffnung (6) zur Aufnahme von Fäkalien aufweist.

4. Toilettenkabine nach einem der voranstehenden Ansprüche, **dadurch gekennzeichnet, dass** der herausnehmbare Tank (5) an seinem im Bereich der Rückwand (2) angeordneten unteren Ende eine mit einem Verschluss verschließbare Öffnung zur Entnahme der Fäkalien aufweist.

5. Toilettenkabine nach einem der voranstehenden Ansprüche, **dadurch gekennzeichnet, dass** sie eine der Rückwand (2) gegenüberliegende Vorderwand (9) aufweist, welche in ihrem oberen Bereich eine Ausnehmung (10) aufweist.

6. Toilettenkabine nach einem der voranstehenden Ansprüche, **dadurch gekennzeichnet, dass** sie einen im Bereich ihres oberen Randes (7) schwenkbar daran angelenkten Deckel (11) aufweist.

7. Toilettenkabine nach einem der voranstehenden Ansprüche, **dadurch gekennzeichnet, dass** der Deckel (11) mit einem Schwerkraftverschluss versehen ist, durch welchen die Öffnung des Deckels (11) erst ab einem bestimmten Schwenkwinkel ermöglicht wird.

8. Toilettenkabine nach einem der voranstehenden Ansprüche, **dadurch gekennzeichnet, dass** die Öffnung (6) des herausnehmbaren Tanks (5) eine Befestigungsvorrichtung (12) für einen in dem herausnehmbaren Tank (5) befindlichen Sack (13) zur Aufnahme der Fäkalien aufweist.

9. Toilettenkabine nach einem der voranstehenden Ansprüche, **dadurch gekennzeichnet, dass** sie im unteren Bereich ihrer Seitenwände (3, 4) jeweils ein Rad (14) aufweist und die Achsen der beiden Räder (14) kollinear verlaufen.

10. Toilettenkabine nach einem der voranstehenden Ansprüche, **dadurch gekennzeichnet, dass** sie im Bereich ihrer unteren Vorderwand (9) ein um eine vertikale Achse schwenkbare und um eine horizontale Achse drehbare Rolle (15), welche gegebenenfalls mit einer Feststellbremse versehen ist, aufweist.

11. Toilettenkabine nach einem der voranstehenden Ansprüche, **dadurch gekennzeichnet, dass** sie mindestens eine parallel zur einer Seitenwand (3, 4) angeordnete, um eine horizontale Achse schwenkbare Sichtblende (16) aufweist.

12. Toilettenkabine nach einem der voranstehenden Ansprüche, **dadurch gekennzeichnet, dass** die Öffnung (6) des herausnehmbaren Tanks (5) mit einem verschließbaren Toilettendeckel (17) versehen ist.

13. Toilettenkabine nach einem der voranstehenden Ansprüche, **dadurch gekennzeichnet, dass** sie mit weiteren, gleichartigen Toilettenkabinen ineinander stapelbar ist, wobei gegebenenfalls daran angelenkte Deckel (11) im geöffneten Zustand gestapelt übereinander angeordnet sind.

14. Toilettenkabine nach einem der voranstehenden Ansprüche, **dadurch gekennzeichnet, dass** es sich um einen umgebauten Müllsammelbehälter nach DIN EN 840-1 handelt.
